# EUROPÄISCHE PATENTSCHRIFT

(11) **EP 3 709 454 B1**
(45) Veröffentlichungstag und Bekanntmachung des Hinweises auf die Patenterteilung: **15.09.2021**
(21) Anmeldenummer: 19162424.6
(22) Anmeldetag: 13.03.2019
(51) Int. Cl.: H01R 13/652, H01R 13/514, H01R 13/518, H01R 4/64, H01R 11/32

(54) **KONTAKTIERUNGSVORRICHTUNG**
CONTACTING DEVICE
DISPOSITIF POUR CONTACTER

(43) Veröffentlichungstag der Anmeldung: 16.09.2020
(73) Patentinhaber: Lapp Engineering AG, 6330 Cham (CH)
(72) Erfinder: Krech, Johann, 6330 Cham (CH); Kurz, Stefan, 6330 Cham (CH); Drotleff, Rolf, 6330 Cham (CH)

(56) Entgegenhaltungen:
- WO-A1-2011/069522
- WO-A1-2014/029459
- DE-A1- 2 940 743
- DE-A1-102013 108 383
- DE-U1- 29 601 998
- DE-U1-202006 012 687
- US-A- 4 906 199

## Beschreibung

Die Erfindung betrifft eine Kontaktierungsvorrichtung, ein Modul für einen elektrischen Steckverbinder mit einer Kontaktierungsvorrichtung sowie einen Steckverbinder mit einer Kontaktierungsvorrichtung.

Aus dem Stand der Technik sind diverse Steckverbinder bekannt. Ebenso sind diverse modular aufgebaute Steckverbinder bekannt. Diese umfassen einen Rahmen, in welchen Steckmodule eingesetzt werden.

Steckverbinder müssen oftmals am Einbauort konfektioniert werden. Um den Werkzeug- und Zeitbedarf am Einbauort zu minimieren, müssen Steckverbinder einfach konfektionierbar sein.

Erdungs- und Schutzleiter sind in der Regel in mehrpolige Steckverbinder mit integriert. Aus Sicherheitsgründen muss bei gewissen Steckverbindern auch eine elektrische Verbindung zwischen Erdungs- und/oder Schutzleiter und dem auf Erdpotential liegenden Halterahmen hergestellt werden. Hierfür müssen bei der Konfektionierung Drähte verlötet oder verschraubt werden. Diese Arbeit ist zeitaufwändig und fehleranfällig.

Aus der DE102013108383A1 ist ein Steckverbindermodul mit einer darin aufgenommenen Kontaktierungsvorrichtung, nach dem Oberbegriff des Anspruchs 1, bekannt. Der elektrische Kontakt umfasst eine Anschlussseite und eine Steckseite. Im mittleren Bereich ist das Kontaktmittel, welches einen Federbereich zur elektrischen Kontaktierung des Halterahmens umfasst, verbunden.

Aus der US4906199A ist ein Steckverbinder mit integrierter Erdung der Abschirmung von Leitungen bekannt.

Aus der DE2940743A1 ist eine elektrische Verbinderanordnung für Hochspannungsanordnungen mit einer Erdverbindung bekannt.

Aus der WO2014/029459 ist ein Steckverbinder mit einem Schutzleiteranschluss bekannt. Der Schutzleiteranschluss umfasst einen ersten Anschlussbereich zum klemmenden Anschluss einer ersten Leitung und einen zweiten Anschlussbereich zum klemmenden Anschluss einer zweiten Leitung.

Aus der WO2011/069522A1 ist ein Steckverbinder mit einem Halterahmen, in dem elektrische Kontakte in Steck-Modulen gehalten sind, bekannt. Die Steck-Module können beidseitig in den Halterahmen eingesetzt und wieder entfernt werden.

Der Erfindung liegt daher die Aufgabe zu Grunde, eine Vorrichtung anzugeben, mit der der Erdungs- und/oder Schutzleiter in einem elektrischen Steckverbinder einfach und schnell mit weiteren Komponenten des Steckverbinders verbindbar ist.

Insbesondere ist eine Vorrichtung anzugeben, welche mit gängigen Werkzeugen einsetz- und verarbeitbar ist.

Zudem soll die Vorrichtung eine langlebige und sichere elektrische Verbindung sicherstellen.

Ferner soll die Vorrichtung für unterschiedliche Steckverbinder, insbesondere für modulare Steckverbinder, geeignet sein.

Diese Aufgabe wird mit einer Kontaktierungsvorrichtung, einem Haltemodul bzw. einem elektrischen Steckverbinder, gelöst, welche die in Anspruch 1, bzw. Anspruch 9 bzw. Anspruch 11 angegebenen Merkmale aufweist. Vorteilhafte Ausgestaltungen der Erfindung sind in weiteren Ansprüchen angegeben.

Die Kontaktierungsvorrichtung umfasst einem ersten Kontaktierungsabschnitt, welcher einen ersten Aufnahmekanal, zur Aufnahme eines elektrischen Leiters, insbesondere eines Schutz- und/oder Erdungsleiters, oder eines elektrischen Kontakts, aufweist, und einem vorzugsweise axial zum ersten Kontaktierungsabschnitt angeordneten zweiten Kontaktierungsabschnitt, welcher einen zweiten Aufnahmekanal, zur Aufnahme eines elektrischen Leiters, insbesondere eines Schutz- und/oder Erdungsleiters, oder eines elektrischen Kontakts, aufweist und mit dem ersten Kontaktierungsabschnitt elektrisch leitend verbunden ist. Erfindungsgemäss umfasst die Kontaktierungsvorrichtung einen Leiter, dessen erstes Ende über eine Verbindungsstelle elektrisch leitend mit dem ersten Kontaktierungsabschnitt oder dem zweiten Kontaktierungsabschnitt verbunden ist. Durch den Leiter ist die Kontaktierungsvorrichtung mit weiteren Elementen des Steckverbinders elektrisch verbindbar, so dass eine elektrische Verbindung zwischen dem in der Kontaktierungsvorrichtung angeordneten Schutz- und/oder Erdungsleiters und weiteren Komponenten des Steckverbinders hergestellt werden kann. Die Verbindung ist einfach und sicher herstellbar.

In einer bevorzugten Ausgestaltung ist vorzugsweise zwischen dem ersten Kontaktierungsabschnitt und dem zweiten Kontaktierungsabschnitt ein Flansch, welcher als Anschlagfläche bei der Befestigung der Kontaktierungsvorrichtung in einem Haltemodul dient, angeformt. Hierdurch kann die Kontaktierungsvorrichtung einfach und schnell in Haltemodule eingeführt und darin angeordnet werden.

In einer weiteren besonders bevorzugten Ausgestaltung ist am zweiten Kontaktierungsabschnitt ein Kragen zur verbesserten Einführung eines elektrischen Leiter angeformt. Hierdurch kann der Schutz- und/oder Erdungsleiter einfach in die Kontaktierungsvorrichtung eingeführt werden. Zudem wird durch den Kragen das Taumelspiel der Kontakte und damit eine Fehlsteckung vermieden.

Erfindungsgemäss sind der erste Kontaktierungsabschnitt und/oder der zweite Kontaktierungsabschnitt zumindest annähernd rotationssymmetrisch ausgestaltet. Hierdurch sind eine kompakte Bauform und optimale Verarbeitbarkeit gegeben.

Erfindungsgemäss ist der Leiter biegbar ausgestaltet, so dass sein zweites Ende mit einer beliebigen Stelle an einem Halterahmen eines Steckverbinders verbindbar ist. Hierdurch kann die im Steckverbinder angeordnete und mit einem Schutz- und/oder Erdungsleiter verbundene Kontaktierungsvorrichtung durch Zurechtbiegen des Leiters einfach und schnell mit weiteren Komponenten des Steckverbinders, insbesondere mit einem Halterahmen oder dem Gehäuse, elektrisch leitend verbunden werden.

In einer besonders bevorzugten Ausgestaltung ist die Verbindungsstelle durch Löten oder Schweissen hergestellt. Vorzugsweise ist der zweite Kontaktierungsabschnitt als Crimphülse ausgestaltet. Der zweite Kontaktierungsabschnitt ist vorzugsweise als Stiftkontakt ausgestaltet.

Erfindungsgemäss ist der Leiter elektrisch isoliert. Das erste Ende des Leiters ist abisoliert und seitlich durch eine Bohrung in die Kontaktierungsvorrichtung eingeführt. Dies ermöglicht eine kompakte Bauform.

In einer weiteren Ausgestaltung sind der erste Kontaktierungsabschnitt und der zweite Kontaktierungsabschnitt zumindest teilweise aus Kupfer, Aluminium oder einem elektrisch leitfähigen Kunststoff gefertigt.

In einer besonders bevorzugten Ausgestaltung sind der erste Kontaktierungsabschnitt und/oder der zweite Kontaktierungsabschnitt durch Fräsen, Drehen, Spritzgiessen, 3D-Druck oder durch Druckguss hergestellt.

In einer weiteren besonders bevorzugten Ausgestaltung sind der erste Kontaktierungsabschnitt und der zweite Kontaktierungsabschnitt einstückig ausgeführt.

Mit einer erfindungsgemässen Kontaktierungsvorrichtung ist ein ebenfalls erfindungsgemässes Haltemodul für einen elektrischen Steckverbinder bestückbar. Das Haltemodul weist in einer bevorzugten Ausgestaltung zumindest einen Führungskanal zur Aufnahme des Leiters auf. Das Haltemodul ist ansonsten vorzugsweise möglichst baugleich zu aus dem Stand der Technik bekannten Haltemodulen für modulare Steckverbinder.

Mit einer erfindungsgemässen Kontaktierungsvorrichtung ist ein ebenfalls erfindungsgemässer elektrischen Steckverbinder ausrüstbar. Der elektrische Steckverbinder ist vorzugsweise modular aufgebaut.

Nachfolgend wird die Erfindung anhand von Zeichnungen näher erläutert. Dabei zeigt:
- Fig. 1a: eine erfindungsgemässe Kontaktierungsvorrichtung 1;
- Fig. 1b: die erfindungsgemässe Kontaktierungsvorrichtung 1 aus Fig. 1a in einer Draufsicht;
- Fig. 1c: die Kontaktierungsvorrichtung 1 in einer Schnittdarstellung entlang der in Fig. 1b eingezeichneten Schnittlinie A--A;
- Fig. 2a: einen erfindungsgemässen Steckverbinder 9 mit einem Halterahmen 7 und Haltemodulen 8A, 8B, 8C;
- Fig. 2b: den Steckverbinder 9 aus Fig. 2a in einer Draufsicht;
- Fig. 3: eine Schnittdarstellung entlang der in Fig. 1b eingezeichneten Schnittlinie A-A des Steckverbinders 9;
- Fig. 4: den Steckverbinder 9 aus Fig. 2a in einer Explosionsdarstellung;

Fig. 1a zeigt eine erfindungsgemässe Kontaktierungsvorrichtung 1 mit einem ersten Kontaktierungsabschnitt 11, einem zweiten Kontaktierungsabschnitt 12 und einem an einem ersten Ende 151 damit verbundenen Leiter 15. Der Leiter 15 ist durch ein zweites Ende 152 begrenzt. Zwischen dem ersten Kontaktierungsabschnitt 11 und dem zweiten Kontaktierungsabschnitt 12 ist ein Flansch 13 angeordnet. Am zweiten Kontaktierungsabschnitt 12 ist ein Kragen 14 angeformt.

Fig. 1b zeigt die erfindungsgemässe Kontaktierungsvorrichtung 1 aus Fig. 1a in einer Draufsicht. Flansch 13 und erster Kontaktierungsabschnitt 11 sind kreisförmig ausgestaltet. Der Leiter 15 ist am ersten Ende 151 annähernd senkrecht zu diesem Kreis an der Kontakierungsvorrichtung angeordnet.

Fig. 1c zeigt die Kontaktierungsvorrichtung 1 in einer Schnittdarstellung entlang der in Fig. 1b eingezeichneten Schnittlinie A-A. Der erste Kontaktierungsabschnitt 11 weist in der gezeigten Ausgestaltung einen ersten Aufnahmekanal 110 auf. Der zweite Kontaktierungsabschnitt 12 weist einen zweiten Aufnahmekanal 120 auf. Das erste Ende 151 des Leiters 15 ist durch eine Bohrung 17 in den zweiten Kontaktierungsabschnitt 12 eingeführt und über eine Verbindungsstelle 16 mit diesem elektrisch leitend verbunden.

Fig. 2a zeigt einen erfindungsgemässen Steckverbinder 9 mit einem Halterahmen 7 und Haltemodulen 8A, 8B, 8C. Die Haltemodule 8A, 8B, 8C sind im Haltrahmen 7 verankert. 8A ist ein Haltemodul für eine erfindungsgemässe Kontaktierungsvorrichtung, die Haltemoule 8B und 8C sind für aus dem Stand der Technik bekannte elektrische Leiter und/oder Kontakte geeignet. Das zweite Ende 152 des Leiters 15 ragt aus dem Haltemodul 8A hinaus. Die gestrichelte Linie visualisiert den gebogenen Leiter 15, dessen zweites Ende 152 mit dem Haltrahmen 7 verbunden ist.

Fig. 2b zeigt den Steckverbinder 9 aus Fig. 2a in einer Draufsicht. Der Leiter 15 ist in einem am Haltemodul 8A angeformten Führungskanal 8A1 geführt. Der Leiter 15 ist an den übrigen Haltemodulen 8B und 8C vorbei zu einer Kontaktierstelle des Halterahmens 7 geführt.

Fig. 3 zeigt eine Schnittdarstellung entlang der in Fig. 1b eingezeichneten Schnittlinie A-A des Steckverbinders 9. Das Haltemodul 8A für die Kontaktierungsvorrichtung weist einen Aufnahmekanal 8A2 zum Einführen des ersten Kontaktierungsabschnitts 11 und des zweiten Kontaktierungsabschnitts 12 auf. Der Aufnahmekanal 8A2 und die Dimensionen des ersten und zweiten Kontaktierungsabschnitts 11, 12 sind aufeinander abgestimmt. Das Haltemodul 8A ist über Verriegelungselemente 8A3 mit dem Halterahmen 7 verbunden. Der Leiter 15 ist in einem am Aufnahmekanal 8A2 angeformten Führungskanal 8A1 geführt.

Fig. 4 zeigt den Steckverbinder 9 aus Fig. 2a in einer Explosionsdarstellung. Die Kontaktierungsvorrichtung 1 ist in das Haltemodul 8A einführbar, so dass der Leiter 15 im Führungskanal 8A1 gelagert ist.

### Bezugszeichenliste

- 1: Kontaktierungsvorrichtung
- 11: erster Kontaktierungsabschnitt
- 110: erster Aufnahmekanal
- 12: zweiter Kontaktierungsabschnitt
- 120: zweiter Aufnahmekanal
- 13: Flansch
- 14: Kragen
- 15: Leiter
- 151: erstes Ende
- 152: zweites Ende
- 16: Verbindungsstelle
- 17: Bohrung
- 7: Halterahmen
- 8A: Haltemodul für Kontaktierungsvorrichtung
- 8A1: Führungskanal
- 8A2: Aufnahmekanal
- 8A3: Verriegelungselement
- 8B, 8C,...: Haltemodule
- 9: Steckverbinder

## Patentansprüche

1. Kontaktierungsvorrichtung (1) mit einem ersten Kontaktierungsabschnitt (11), welcher einen ersten Aufnahmekanal (110), zur Aufnahme eines elektrischen Leiters, insbesondere eines Schutz- und/oder Erdungsleiters, oder eines elektrischen Kontakts, aufweist, und einem vorzugsweise axial zum ersten Kontaktierungsabschnitt (11) angeordneten zweiten Kontaktierungsabschnitt (12), welcher einen zweiten Aufnahmekanal (120), zur Aufnahme eines elektrischen Leiters, insbesondere eines Schutz- und/oder Erdungsleiters, oder eines elektrischen Kontakts, aufweist und mit dem ersten Kontaktierungsabschnitt (11) elektrisch leitend verbunden ist, wobei die Kontaktierungsvorrichtung (1) einen Leiter (15) umfasst, dessen erstes Ende (151) über eine Verbindungsstelle (16) elektrisch leitend mit dem ersten Kontaktierungsabschnitt (11) oder dem zweiten Kontaktierungsabschnitt (12) verbunden ist, **dadurch gekennzeichnet, dass** der Leiter (15) biegbar ausgestaltet und elektrisch isoliert ist, so dass sein zweites Ende (152) mit einer beliebigen Stelle an einem Halterahmen (7) eines Steckverbinders (9) verbindbar ist und dass der erste Kontaktierungsabschnitt (11) und der zweite Kontaktierungsabschnitt (12) zumindest annähernd rotationssymmetrisch ausgestaltet sind und dass das erste Ende (151) des Leiters (15) abisoliert ist und seitlich durch eine Bohrung (17) in die Kontaktierungsvorrichtung (1) eingeführt ist.

2. Kontaktierungsvorrichtung (1) nach Anspruch 1, **dadurch gekennzeichnet, dass** vorzugsweise zwischen dem ersten Kontaktierungsabschnitt (11) und dem zweiten Kontaktierungsabschnitt (12) ein Flansch (13), welcher als Anschlagfläche bei der Befestigung der Kontaktierungsvorrichtung (1) in einem Haltemodul (8A) dient, angeformt ist.

3. Kontaktierungsvorrichtung (1) nach Anspruch 1 oder 2, **dadurch gekennzeichnet, dass** am zweiten Kontaktierungsabschnitt (12) ein Kragen (14) zur verbesserten Einführung eines elektrischen Leiter angeformt ist.

4. Kontaktierungsvorrichtung (1) nach einem der Ansprüche 1 bis 3, **dadurch gekennzeichnet, dass** die Verbindungsstelle (16) durch Löten oder Schweissen hergestellt ist.

5. Kontaktierungsvorrichtung (1) nach einem der Ansprüche 1 bis 4, **dadurch gekennzeichnet, dass** der zweite Kontaktierungsabschnitt (12) als Crimphülse ausgestaltet ist und/oder dass der zweite Kontaktierungsabschnitt (12) als Stiftkontakt ausgestaltet ist.

6. Kontaktierungsvorrichtung (1) nach einem der Ansprüche 1 bis 5, **dadurch gekennzeichnet, dass** der erste Kontaktierungsabschnitt (11) und der zweite Kontaktierungsabschnitt (12) zumindest teilweise aus Kupfer, Aluminium oder einem elektrisch leitfähigen Kunststoff gefertigt sind.

7. Kontaktierungsvorrichtung (1) nach einem der Ansprüche 1 bis 6, **dadurch gekennzeichnet, dass** der erste Kontaktierungsabschnitt (11) und/oder der zweite Kontaktierungsabschnitt (12) durch Fräsen, Drehen, Spritzgiessen, 3D-Druck oder durch Druckguss hergestellt werden.

8. Kontaktierungsvorrichtung (1) nach einem der Ansprüche 1 bis 7, **dadurch gekennzeichnet, dass** der erste Kontaktierungsabschnitt (11) und der zweite Kontaktierungsabschnitt (12) einstückig ausgeführt sind.

9. Haltemodul (8A) für einen elektrischen Steckverbinder (9) mit einer Kontaktierungsvorrichtung (1) nach einem der Ansprüche 1 bis 8.

10. Haltemodul (8A) nach Anspruch 9, **dadurch gekennzeichnet, dass** das Haltemodul (8A) zumindest einen Führungskanal (8A1) zur Aufnahme des Leiters (15) aufweist.

11. Elektrischer Steckverbinder (9) mit zumindest einer Kontaktierungsvorrichtung (1) nach einem der Ansprüche 1 bis 8.

12. Elektrischer Steckverbinder (9) nach Anspruch 11, **dadurch gekennzeichnet, dass** der elektrische Steckverbinder (9) modular aufgebaut ist.

## Claims

1. Contacting device (1) with a first contacting section (11), which preferably has a first receiving channel (110) for receiving an electrical conductor, in particular a protective and / or grounding conductor, or an electrical contact, and a preferably axial to the first contacting section (11) arranged second contacting section (12), which preferably has a second receiving channel (120) for receiving an electrical conductor, in particular a protective and / or grounding conductor, or an electrical contact, and is electrically conductive with the first contacting section (11) is connected, wherein the contacting device (1) comprises a conductor (15), the first end (151) of which is electrically conductively connected to the first contacting section (11) or the second contacting section (12) via a connection point (16), **characterized in that** the conductor (15) is designed to be flexible, so that its second end (152) can be connected to any point on a holding frame (7) of a connector (9) and that the first contacting section (11) and / or the second contacting section (12) are designed to be at least approximately rotationally symmetrical and that first end (151) of the conductor (15) is stripped and laterally inserted through a bore (17) into the contacting device (1) .

2. Contacting device (1) according to claim 1, **characterized in that** preferably between the first contacting section (11) and the second contacting section (12) there is a flange (13) which acts as a stop surface when the contacting device (1) is fastened in a holding module (8A).

3. Contacting device (1) according to claim 1 or 2, **characterized in that** a collar (14) for improved introduction of an electrical conductor is formed on the second contacting section (12).

4. Contacting device (1) according to one of claims 1 to 3, **characterized in that** the connection point (16) is produced by soldering or welding.

5. Contacting device (1) according to one of claims 1 to 4, **characterized in that** the second contacting section (12) is designed as a crimp sleeve and / or that the second contacting section (12) is designed as a pin contact.

6. Contacting device (1) according to one of claims 1 to 5, **characterized in that** the first contacting section (11) and the second contacting section (12) are made at least partially from copper, aluminum or an electrically conductive plastic.

7. Contacting device (1) according to one of claims 1 to 6, **characterized in that** the first contacting section (11) and / or the second contacting section (12) are produced by milling, turning, injection molding, 3D printing or by die casting.

8. Contacting device (1) according to one of claims 1 to 7, **characterized in that** the first contacting section (11) and the second contacting section (12) are made in one piece.

9. Holding module (8A) for an electric connector (9) with a contacting device (1) according to one of claims 1 to 8.

10. Holding module (8A) according to claim 9, **characterized in that** the holding module (8A) has at least one guide channel (8A1) for receiving the conductor (15).

11. Electrical connector (9) with at least one contacting device (1) according to one of claims 1 to 8.

12. Electrical connector (9) according to claim 11, **characterized in that** the electrical connector (9) has a modular structure.

## Revendications

1. Dispositif de contact (1) avec une première section de contact (11), qui présente de préférence un premier canal de réception (110) pour recevoir un conducteur électrique, en particulier un conducteur de protection et/ou de mise à la terre, ou un contact électrique, et un contact de préférence axial à la première section de contact (11) disposée seconde section de contact (12), qui présente de préférence un deuxième canal de réception (120) pour recevoir un conducteur électrique, en particulier une protection et / ou le conducteur à la terre, ou un contact électrique, et est électriquement conductrice avec la première section de contact (11) est reliée, le dispositif de contact (1) comprenant un conducteur (15), la première extrémité (151) étant relié électriquement à la première section de contact (11) ou la seconde section de contact (12) via un point de connexion (16), **caractérisé en ce que** le conducteur (15) est conçu de manière souple, de sorte que sa deuxième extrémité (152) peut être reliée en tout point à un cadre de maintien (7) d'un connecteur (9) et que la première section de contact (11) et la deuxième section de contact (12) sont conçues au moins approximativement à symétrie de révolution et que la première extrémité (151) du conducteur (15) est dénudée et latéralement insérée à travers un alésage (17 ) dans le dispositif de mise en contact (1).

2. Dispositif de contact (1) selon la revendication 1, **caractérisé en ce que** de préférence entre la première section de contact (11) et la deuxième section de contact (12) se trouve une bride (13) qui sert de surface de butée lorsque le dispositif de contact (1) est fixé dans un module de maintien (8a).

3. Dispositif de contact (1) selon la revendication 1 ou 2, **caractérisé en ce qu'**une collerette (14) pour une introduction améliorée d'un conducteur électrique est formée sur la deuxième section de contact (12).

4. Dispositif de contact (1) selon l'une des revendications 1 à 3, **caractérisé en ce que** le point de connexion (16) est réalisé par brasage ou soudage.

5. Dispositif de contact (1) selon l'une des revendications 1 à 4, **caractérisé en ce que** le deuxième segment de contact (12) est réalisé sous forme de douille à sertir et/ou que le deuxième segment de contact (12) est réalisé sous forme de broche de contact.

6. Dispositif de contact (1) selon l'une des revendications 1 à 5, **caractérisé en ce que** le premier tronçon de contact (11) et le deuxième tronçon de contact (12) sont au moins partiellement en cuivre, en aluminium ou en une matière plastique électriquement conductrice.

7. Dispositif de contact (1) selon l'une des revendications 1 à 6, **caractérisé en ce que** le premier tronçon de contact (11) et/ou le deuxième tronçon de contact (12) sont réalisés par fraisage, tournage, moulage par injection, impression 3D ou par moulage sous pression.

8. Dispositif de contact (1) selon l'une des revendications 1 à 7, **caractérisé en ce que** le premier tronçon de contact (11) et le deuxième tronçon de contact (12) sont réalisés en une seule pièce.

9. Module de maintien (8A) pour un connecteur électrique (9) avec un dispositif de contact (1) selon l'une des revendications 1 à 8.

10. Module de maintien (8A) selon la revendication 9, **caractérisé en ce que** le module de maintien (8A) présente au moins un canal de guidage (8A1) pour recevoir le conducteur (15).

11. Connecteur électrique (9) avec au moins un dispositif de contact (1) selon l'une des revendications 1 à 8.

12. Connecteur électrique (9) selon la revendication 11, **caractérisé en ce que** le connecteur électrique (9) a une structure modulaire.
